# FASCICULE DE BREVET EUROPEEN

(11) **EP 0 526 778 B1**
(45) Date de publication et mention de la délivrance du brevet: **11.09.1996**
(21) Numéro de dépôt: 92112072.1
(22) Date de dépôt: 15.07.1992
(51) Int. Cl.: H05B 3/08, H05B 3/44, H05B 3/64

(54) **Elément chauffant électrique destiné à être monté dans un appareil de chauffage par infrarouge et procédé de fabrication**
Elektrischer Heizkörper für ein Gerät mit Infrarotstrahlung und Verfahren zu seiner Herstellung
Electric heating element for infrared heating device and its manufacturing method

(30) Priorité: 31.07.1991 FR 9109761
(43) Date de publication de la demande: 10.02.1993
(73) Titulaire: MOULINEX, F-93170 Bagnolet (FR)
(72) Inventeur: Bois, Bernard Marcel, MOULINEX, F-14123 Cormelles-le-Royal (FR); Collas, Guy, MOULINEX, F-14123 Cormelles-le-Royal (FR); Cauvin, Michel Jean Claude, F-14123 Cormelles-le-Royal (FR)
(74) Mandataire: May, Hans Ulrich, Dr.

(56) Documents cités:
- BE-A- 526 563
- DE-A- 2 709 345
- FR-A- 989 217
- FR-A- 2 003 860
- FR-A- 2 024 852
- GB-A- 192 521
- DATABASE WPIL Section EI, Week 9046, Derwent Publications Ltd., London, GB; Class V, AN 90-160946 & US-A-4 966 565

## Description

L'invention se rapporte à un élément chauffant électrique destiné à être monté dans un appareil de chauffage par infrarouge et comprenant, dans un tube de verre au silicium dit tube quartz, un fil bobiné formant résistance dit fil résistant dont chaque extrémité traverse un manchon isolant et est reliée grâce à un moyen de connexion électrique à un fil de câblage apte à supporter des hautes températures, et dont un moyen de blocage permet le maintien du fil résistant entre les deux manchons.

Dans les dispositifs connus de ce genre, les moyens de connexion électrique sont constitués par des cosses serties qui ont pour fonction, d'une part, de réaliser la connexion électrique entre le fil résistant et le fil de câblage, et, d'autre part, de bloquer le fil résistant dans le tube par cambrage d'une patte de chaque cosse contre le manchon isolant correspondant. Or les cosses présentant l'inconvénient d'être très fragiles, les pattes cassent sous la pression du fil résistant, ou bien laissent échapper ledit fil. Par ailleurs, il est connu qu'une soudure directe du fil résistant sur le fil de câblage rend le fil résistant cassant et ne permet pas, par exemple, de le travailler ou le déformer pour réaliser le moyen de blocage.

Le document DE-A-2 709 345 divulgue un dispositif et un procédé, où la cosse est sondée dans le fil résistant.

L'invention a pour but de remédier à ces inconvénients et en particulier de fournir un élément chauffant dont les moyens de connexion sont fiables et économiques, ainsi qu'un procédé de fabrication d'un tel élément.

Selon l'invention, le moyen de connexion comporte un logement pratiqué au bout du fil de câblage et dans lequel est inséré le fil résistant, et un moyen d'arrêt du fil résistant dans ledit logement, tandis que le moyen de blocage est constitué par un pli de chaque extrémité du fil résistant pratiqué hors du manchon correspondant.

Ainsi, grâce à l'encastrement du fil résistant dans le fil de câblage, on réalise une connexion fiable et durable qui est de plus économique car on évite l'utilisation d'une cosse, diminuant le nombre de pièces et d'opérations d'assemblage. De plus , la liaison entre les deux fils peut être automatisée, ce qui permet une fabrication en grande série et un prix de revient faible.

Selon une autre caractéristique avantageuse de l'invention, le moyen d'arrêt du fil résistant dans son logement est constitué par une liaison intime entre la paroi du logement et ledit fil obtenue par écrasement et soudure électrique sur ladite paroi.

Ainsi, l'opération de soudure étant effectuée sur la paroi extérieure du logement et le fil résistant étant simplement pincé, tout contact direct entre l'outil de soudure et le fil résistant est empêché et ainsi on évite la fragilisation dudit fil. La bonne tenue mécanique de cette liaison permet de cambrer directement le fil résistant dans le but de le bloquer dans le tube.

Les caractéristiques et avantages de l'invention ressortiront d'ailleurs de la description qui va suivre, à titre d'exemple, en référence au dessin annexé dans lequel :

La figure 1 est une vue en coupe partielle d'un élément chauffant illustrant une partie du moyen de connexion selon l'invention ; la figure 2 est une vue de détail en coupe d'un logement du moyen de connexion réalisé sous forme d'une fente ; la figure 3 est une vue de détail en coupe d'une variante d'un logement réalisé sous forme d'un tube ; la figure 4 est une vue de l'élement chauffant une fois terminé.

L'élément chauffant électrique tel que représenté sur les figures 1 et 4 est destiné à être monté dans un appareil de chauffage par infrarouge tel que, par exemple, un four, un gril, un grille-pain... Cet élément comprend, dans un tube de verre au silicium dit tube quartz 1, un fil bobiné en nickelchrome 2 formant résistance dit fil résistant dont chaque extrémité 3, 4 traverse un manchon isolant 5, 6 en stéatite et est reliée grâce à un moyen de connexion électrique à un fil de câblage 7, 8 en acier doux ou en inox et apte à supporter des hautes températures.

Selon l'invention, chaque moyen de connexion comporte un logement 9, 10 pratiqué au bout du fil de câblage 7, 8 et dans lequel est inséré le fil résistant 2. Chaque logement 9, 10 est constitué, par exemple, par un perçage réalisé dans l'axe et en bout du fil de câblage. Chaque moyen de connexion comporte en outre un moyen d'arrêt du fil résistant 2 dans ledit logement 9, 10 qui est constitué par une liaison intime entre la paroi 11, 11' du logement 9, 10 et ledit fil 2 obtenue par écrasement et soudure électrique sur ladite paroi. Pour cela, on effectue une soudure par point sur la paroi extérieure 11, 11' du logement 9, 10 de manière que l'outil de soudure 12 (représenté en traits interrompus sur la figure 1) ne soit pas en contact direct avec le fil résistant 2. Ainsi, on réalise en plus de la soudure un "forgeage" de ladite paroi 11, 11' de manière à pincer le fil résistant 2 par écrasement de celle-ci.(Voir figure 4).

Par ailleurs, l'invention prévoit de réaliser un moyen de blocage qui permet le maintien du fil résistant 2 entre les deux manchons 5, 6 et la bonne cohésion de l'ensemble fil résistant 2 - manchons 5, 6 - tube quartz 1 une fois assemblés. Ledit moyen est constitué par un pli 13, 14 de chaque extrémité 3, 4 du fil résistant 2 pratiqué hors du manchon correspondant 5, 6 et obtenu par cambrage. L'effort mécanique engendré par ce cambrage est possible grâce à la bonne qualité de la liaison entre le fil résistant 2 et le fil de câblage 7,8, liaison qui ne fragilise pas le fil résistant.
Chaque manchon isolant 5, 6 comporte, au niveau du débouché extérieur 15, une rainure 16 transversale de manière à empêcher la rotation de l'extrémité 3, 4 dudit fil 2 après cambrage.

Selon un autre mode de réalisation de l'invention représenté à la figure 2, le logement 9 est constitué par une fente agencée dans un plan axial et pratiqué en bout du fil de câblage 7.

Selon un autre mode de réalisation de l'invention représenté à la figure 3, le fil de câblage 7 est un tube de diamètre intérieur supérieur à celui du fil résistant 2, et le logement 9 est constitué par le trou d'extrémité du tube.

Le procédé de fabrication d'un élément chauffant selon l'invention est particulièrement simple et consiste à réaliser les opérations suivantes : on bobine le fil résistant 2, on en étire les deux extrémités 3, 4, on fait passer la première extrémité 3 au travers d'un premier manchon isolant 5, on introduit ladite extrémité 3 dans le logement 9 d'un premier fil de câblage 7, on soude sur la paroi extérieure 11 du logement 9 sans que l'outil de soudure 12 ne touche le fil résistant 2 de manière à pincer ledit fil, on cambre ladite extrémité 3 du fil résistant 2 de manière à former un pli 13, ensuite on introduit la deuxième extrémité 4 du fil résistant 2 dans le logement 10 d'un deuxième fil de câblage 8, on soude comme précédemment sur la paroi 11' du logement 10, on enfile l'ensemble fil résistant 2 et deuxième fil de câblage 8 dans le tube quartz 1 puis on ferme le tube 1 par le deuxième manchon isolant 6, on cambre alors la deuxième extrémité 4 du fil résistant 2 de manière à former un pli 14 et à immobiliser l'ensemble tube 1 - manchons 5, 6 - fil résistant 2. Enfin, on relie les deux fils de câblage 7, 8 au réseau électrique (non représenté).

## Revendications

1. Elément chauffant électrique destiné à être monté dans un appareil de chauffage par infrarouge et comprenant, dans un tube de verre au silicium dit tube quartz (1), un fil bobiné (2) formant résistance dit fil résistant dont chaque extrémité (3, 4) traverse un manchon isolant (5, 6) et est reliée grâce à un moyen de connexion électrique à un fil de câblage (7, 8) apte à supporter des hautes températures, et dont un moyen de blocage permet le maintien du fil résistant (2) entre les deux manchons (5, 6),
**caractérisé en ce que** le moyen de connexion comporte un logement (9, 10) pratiqué au bout du fil de câblage (7, 8) et dans lequel est inséré le fil résistant (2), et un moyen d'arrêt du fil résistant (2) dans ledit logement (9, 10), tandis que le moyen de blocage est constitué par un pli (13, 14) de chaque extrémité (3, 4) du fil résistant (2) pratiqué hors du manchon (5, 6) correspondant.

2. Elément chauffant selon la revendication 1,
**caractérisé en ce que** le moyen d'arrêt du fil résistant (2) dans son logement (9,10) est constitué par une liaison intime entre la paroi (11, 11') du logement (9, 10) et ledit fil (2) obtenue par écrasement et soudure électrique sur ladite paroi.

3. Elément chauffant selon la revendication 1 ou 2,
**caractérisé en ce que** le logement (9, 10) est constitué par un perçage réalisé dans l'axe et en bout du fil de câblage (7, 8).

4. Elément chauffant selon la revendication 1 ou 2,
**caractérisé en ce que** le logement (9, 10) est constitué par une fente agencée dans un plan axial et pratiqué en bout du fil de câblage (7, 8).

5. Elément chauffant selon la revendication 1 ou 2,
**caractérisé en ce que** le fil de câblage (7, 8) est un tube de diamètre intérieur supérieur à celui du fil résistant (2), et le logement (9, 10) est constitué par le trou d'extrémité du tube.

6. Elément chauffant selon l'une quelconque des revendications précédentes,
**caractérisé en ce que** chaque manchon isolant (5, 6) comporte, au niveau du débouché extérieur (15), une rainure (16) transversale de manière à empêcher la rotation de l'extrémité (3, 4) dudit fil (2) après cambrage.

7. Procédé de fabrication d'un élément chauffant selon l'une quelconque des revendications précédentes,
**caractérisé en ce qu**'on bobine le fil résistant (2), on en étire les deux extrémités (3, 4), on fait passer la première extrémité (3) au travers d'un premier manchon isolant (5), on introduit ladite extrémité (3) dans le logement (9) d'un premier fil de câblage (7), on soude sur la paroi (11, 11') du logement (9) de manière à pincer le fil résistant (2), on cambre ladite extrémité (3) du fil résistant (2) de manière à former un pli (13), on introduit la deuxième extrémité (4) du fil résistant (2) dans le logement (10) d'un deuxième fil de câblage (8), on soude comme précédemment sur la paroi (11') du logement (10), on enfile l'ensemble fil résistant (2) et deuxième fil de câblage (8) dans le tube quartz (1), on ferme le tube (1), par le deuxième manchon isolant (6), puis on cambre la deuxième extrémité (4) du fil résistant (2), de manière à former un pli (14) et à immobiliser l'ensemble tube (1)-manchons (5,6)-fil résistant (2).

## Patentansprüche

1. Elektrisches Heizelement zur Montage in einem Infrarotheizgerät, das in einem Siliciumglasrohr, einem sogenannten Quarzrohr (1), einen Spulendraht (2), der einen Widerstand bildet, also einen sogenannten Widerstandsdraht aufweist, von dem jedes Ende (3, 4) eine Isoliermuffe (5, 6) durchsetzt und dank eines elektrischen Verbindungsmittels mit einem Verkabelungsdraht (7, 8) verbunden ist, der hohe Temperaturen aushalten kann, wobei ein Blockiermittel ermöglicht, daß der Widerstandsdraht (2) zwischen den beiden Muffen (5, 6) gehalten wird,
**dadurch gekennzeichnet, daß** das Verbindungselement eine Aufnahme (9, 10), die am Ende des Verkabelungsdrahtes (7, 8) vorgesehen ist und in die der Widerstandsdraht (2) eingefügt ist, sowie ein Mittel zum Halten des Widerstandsdrahtes (2) in der Aufnahme (9, 10) aufweist, während das Blockiermittel durch einen Falz (13, 14) an jedem Ende (3, 4) des Widerstandsdrahtes (2) gebildet ist, der außerhalb der entsprechenden Muffe (5, 6) vorgesehen ist.

2. Heizelement nach Anspruch 1,
**dadurch gekennzeichnet, daß** das Mittel zum Halten des Widerstandsdrahtes (2) in seiner Aufnahme (9, 10) durch eine innige Verbindung zwischen der Wand (11, 11') der Aufnahme (9, 10) und dem Draht (2) gebildet ist, die durch Quetschung und Elektroanschweißung an der Wand erhalten ist.

3. Heizelement nach Anspruch 1 oder 2,
**dadurch gekennzeichnet, daß** die Aufnahme (9, 10) durch eine Bohrung gebildet ist, die in der Achse und am Ende des Verkabelungsdrahtes (7, 8) vorgesehen ist.

4. Heizelement nach Anspruch 1 oder 2,
**dadurch gekennzeichnet, daß** die Aufnahme (9, 10) durch einen Spalt gebildet ist, der in einer axialen Ebene des Verkabelungsdrahtes (7, 8) angeordnet und an dessen Ende vorgesehen ist.

5. Heizelement nach Anspruch 1 oder 2,
**dadurch gekennzeichnet, daß** der Verkabelungsdraht (7, 8) ein Rohr mit einem Innendurchmesser ist, der größer als derjenige des Widerstandsdrahtes (2) ist und die Aufnahme (9, 10) durch das Endloch des Rohrs gebildet ist.

6. Heizelement nach einem der vorhergehenden Ansprüche,
**dadurch gekennzeichnet, daß** jede Isoliermuffe (5, 6) auf Höhe der äußeren Mündung (15) eine Quernut (16) aufweist, so daß die Drehung des Endes (3, 4) des Drahtes (2) nach dem Biegen verhindert wird.

7. Verfahren zur Herstellung eines Heizelements nach einem der vorhergehenden Ansprüche,
**dadurch gekennzeichnet daß**, der Widerstandsdraht (2) gewickelt wird, die beiden Enden (3, 4) herausgezogen werden, das erste Ende (3) durch eine erste Isoliermuffe (5) geführt wird, das Ende (3) in die Aufnahme (9) eines ersten Verkabelungsdrahtes (7) eingeführt wird, an der Außenwand (11, 11') der Aufnahme (9) derart angeschweißt wird, daß der Widerstandsdraht (2) eingeklemmt wird, das Ende (3) des Widerstandsdrahtes (2) derart gebogen wird, daß ein Falz (13) gebildet wird, das zweite Ende (4) des Widerstandsdrahtes (2) in die Aufnahme (10) eines zweiten Verkabelungsdrahtes (8) eingeführt wird, wie oben an der Wand (11') der Aufnahme (10) angeschweißt wird, die Einheit aus dem Widerstandsdraht (2) und dem zweiten Verkabelungsdraht (8) in das Quarzrohr (1) eingeführt wird, das Rohr (1) durch die zweite Isoliermuffe (6) verschlossen wird, dann das zweite Ende (4) des Widerstandsdrahtes (2) derart gebogen wird, daß ein Falz (14) gebildet und die Einheit aus dem Rohr (1), den Muffen (5, 6) und dem Widerstandsdraht (2) fixiert wird.

## Claims

1. Electrical heating element designed tt be mounted in an infrared heating appliance and comprising, in a silicon glass tube called a quartz tube (1), a coiled wire (2) forming a resistance called a resistant wire each end (3, 4) of which passes through an insulating sleeve (5, 6) and is connected by means of an electrical connection means to a wiring conductor (7, 8) suitable for withstanding high temperatures, and whose locking means enables the resistant wire (2) to be held between the two sleeves (5, 6),
**characterised in that** the connection means includes a housing (9, 10) formed at the end of the wiring conductor (7, 8) and in which the resistant wire (2) is inserted, and a means of retaining the resistant wire (2) in the said housing (9, 10), while the locking means consists of a bend (13, 14) at each end (3, 4) of the resistant wire (2) formed outside the corresponding sleeve (5, 6).

2. Heating element according to Claim 1,
**characterised in that** the means of retaining the resistant wire (2) in its housing (9, 10) consists of a close connection between the wall (11, 11') of the housing (9, 10) and the said wire (2) obtained by crushing and electric welding onto the said wall.

3. Heating element according to Claim 1 or 2,
**characterised in that** the housing (9, 10) consists of a perforation produced in the axis of and at the end of the wiring conductor (7, 8).

4. Heating element according to Claim 1 or 2,
**characterised in that** the housing (9, 10) consists of a slot arranged in an axial plane and formed at the end of the wiring conductor (7, 8).

5. Heating element according to Claim 1 or 2,
**characterised in that** the wiring conductor (7, 8) is a tube with an internal diameter greater than that of the resistant wire (2), and the housing (9, 10) consists of the end hole of the tube.

6. Heating element according to any one of the preceding claims,
**characterised in that** each insulating sleeve (5, 6) has, at the external outlet (15), a groove (16) which is transverse so as to prevent the end (3, 4) of the said wire (2) from rotating after curving.

7. Method of manufacturing a heating element according to any one of the preceding claims,
characterised in that the resistant wire (2) is coiled, the two ends (3, 4) thereof are drawn, the first end (3) is passed through a first insulating sleeve (5), the said end (3) is inserted into the housing (9) of a first wiring conductor (7), the external wall (11, 11') of the housing (9) is welded onto so as to grip the resistant wire (2), the said end (3) of the resistant wire (2) is curved so as to form a bend (13), the second end (4) of the resistant wire (2) is inserted into the housing (10) of a second wiring conductor (8), the wall (11') of the housing (10) is welded onto as before, the assembly consisting of resistant wire (2) and second wiring conductor (8) is slipped into the quartz tube (1), the tube (1) is closed off by the second insulating sleeve (6), and then the second end (4) of the resistant wire (2) is curved to form a bend (14) and immobilise the assembly consisting of tube (1), sleeves (5, 6) and resistant wire (2).
